# EUROPÄISCHE PATENTSCHRIFT

(11) **EP 1 395 096 B1**
(45) Veröffentlichungstag und Bekanntmachung des Hinweises auf die Patenterteilung: **20.04.2011**
(21) Anmeldenummer: 03017859.4
(22) Anmeldetag: 05.08.2003
(51) Int. Cl.: H05B 41/298, H05B 41/392

(54) **Verfahren zum Betreiben von Leuchtstofflampen und Vorschaltgerät**
Method to control fluorescent lamps
Procédé de commande de lampes fluorescentes

(30) Priorität: 30.08.2002 DE 10240807
(43) Veröffentlichungstag der Anmeldung: 03.03.2004
(73) Patentinhaber: OSRAM Gesellschaft mit beschränkter Haftung, 81543 München (DE)
(72) Erfinder: Ziegler, Markus, 83374 Traunwalchen (DE)

(56) Entgegenhaltungen:
- EP-A- 0 287 360
- EP-A- 0 394 966
- EP-A- 0 529 901
- EP-A- 0 973 361
- US-A- 4 463 287
- US-A- 4 894 587
- US-A- 5 066 894
- US-A- 5 563 477
- US-A- 5 648 702

## Beschreibung

Die Erfindung betrifft ein Verfahren zum Betreiben von Leuchtstofflampen gemäß dem Oberbegriff des Patentanspruchs 1.

### I. Stand der Technik

Ein derartiges Verfahren ist beispielsweise in der Patentschrift EP 0 422 255 B1 offenbart. Diese Schrift beschreibt ein elektronisches Vorschaltgerät zum Betreiben von Leuchtstofflampen, das eine Helligkeits- und Leistungsregelung der Leuchtstofflampen durch Variieren der Schaltfrequenz der Wechselrichterschalter ermöglicht. Um ein Erlöschen der Leuchtstofflampe bei geringer Helligkeit, das heißt, beim Betrieb mit nur 1% des Nennlichtstroms, zu verhindern, wird zusätzlich zur Leistung der momentane Entladungswiderstand der Leuchtstofflampe überwacht und aus dem bei abnehmender Helligkeit der Leuchtstofflampe anwachsenden Entladungswiderstands eine Hilfsregelgröße für die Steuerung der Wechselrichterschalter abgeleitet.

Es hat sich gezeigt, dass bei Leuchtstofflampen Schwankungen des Betriebszustandes bzw. instabile Betriebszustände auftreten, wenn ihr Lichtstrom mittels des oben erläuterten Verfahrens auf ca. 25% bis 10% ihres Nennlichtstroms geregelt wird. Ursache dieser instabilen Betriebszustände ist eine nicht-lineare Abhängigkeit der Leistungsaufnahme der Leuchtstofflampe von der Frequenz des vom Wechselrichter generierten Stroms. Im ungünstigen Fall können in dem vorgenannten Bereich bereits geringste Änderungen der Schaltfrequenz des Wechselrichters und damit der Frequenz des durch die Brückenschaltung fließenden Stroms starke Änderungen der Lampenleistung bewirken.

Die EP 0 287 360 A2 offenbart eine Vorrichtung zum Betreiben eine Laserdiode. Die Vorrichtung umfasst mindestens zwei D/A-Konverter, mit deren Hilfe mindestens zwei Regelschleifen für eine grobe und eine feine Justage der Lichtemission der Laserdiode realisiert werden.

Die US 4,894,587 beschreibt ein Vorschaltgerät zum Hochfrequenzbetrieb und zur Helligkeitsregelung von Leuchtstofflampen.

### II. Darstellung der Erfindung

Es ist die Aufgabe der Erfindung, ein Verfahren zur stabilen Regelung der Leistungsaufnahme und der Helligkeit von Leuchtstofflampen bereitzustellen.

Diese Aufgabe wird erfindungsgemäß durch die Merkmale des Patentanspruchs 1 gelöst. Besonders vorteilhafte Ausführungen der Erfindung sind in den abhängigen Patentansprüchen beschrieben.

Das erfindungsgemäße Verfahren zum Betreiben von Leuchtstofflampen mit Hilfe eines Vorschaltgerätes, das einen Wechselrichter mit Halbleiterschaltern, die in einer Brückenschaltung angeordnet sind, und mit einer Steuervorrichtung für die Halbleiterschalter und mindestens einen an den Wechselrichter angeschlossenen, als Resonanzkreis ausgebildeten Lastkreis aufweist, in dem mindestens eine Leuchtstofflampe betrieben wird, wobei die mindestens eine Leuchtstofflampe von dem Wechselrichter mit einem hochfrequenten Strom beaufschlagt wird und die Leistungsaufnahme der mindestens einen Leuchtstofflampe mittels einer ersten Regelschleife durch Variieren der Frequenz des hochfrequenten Stroms auf einen vorgebbaren Wert eingestellt wird, zeichnet sich dadurch aus, dass mittels einer zweiten Regelschleife die in kürzeren Zeitintervallen durchlaufen wird als die erste Regelschleife, die Leistungsaufnahme der mindestens einen Leuchtstofflampe auf den vorgebbaren Wert stabilisiert wird. Die zweite Regelschleife gewährleistet, dass die Leuchtstofflampen auch in dem kritischen Leistungsbereich, der ca. 25% bis 10% ihres Nennlichtstroms entspricht, sicher betrieben werden können, ohne das Auftreten von erheblichen Schwankungen der Leistungsaufnahme bzw. Helligkeit der Leuchtstofflampen. Die zweite Regelschleife wird in deutlich kürzeren Zeitintervallen, als die erste Regelschleife durchlaufen und kann daher schnellen Änderungen der Leistungsaufnahme der Leuchtstofflampen, wie sie in dem vorgenannten kritischen Bereich auftreten können, entgegensteuern. Die Zeitintervalle zum Durchlaufen der zweiten Regelschleife betragen vorteilhafterweise 50 µs bis 200 µs, während die Zeitintervalle zum Durchlaufen der ersten Regelschleife mit vorzugsweise 1 ms bis 2 ms deutlich länger sind.

Bei dem erfindungsgemäßen Verfahren wird vorteilhafterweise zur Durchführung der ersten Regelschleife ein in seiner Größe einstellbarer Sollwert in vorgegebenen Zeitabständen mit einem Istwert verglichen, der aus der zeitlich gemittelten Leistungsaufnahme der mindestens einen Leuchtstofflampe abgeleitet wird, und daraus ein erster Stellwert für die Steuervorrichtung gebildet, während zur Durchführung der zweiten Regelschleife in vorgegebenen Zeitintervallen, die kürzer als die Zeitabstände der ersten Regelschleife sind, die Änderung der Leistungsaufnahme der mindestens einen Leuchtstofflampe zur Erzeugung eines zweiten Stellwertes für die Steuervorrichtung ausgewertet wird, und beide Stellwerte zum Erzeugen von Steuersignalen für die Regelung der Schaltfrequenz der Halbleiterschalter ausgewertet werden. Auf diese Weise kann mittels der ersten Regelschleife bei den Leuchtstofflampen die gewünschte Leistungsaufnahme und Helligkeit eingestellt werden und mittels der zweiten Regelschleife unerwünschte Schwankungen der Leistungsaufnahme der Leuchtstofflampen, insbesondere in dem obengenannten kritischen Betriebsbereich, verhindert werden. Vorteilhafterweise werden die Regelgrößen sowohl für die erste als auch für die zweite Regelschleife aus dem durch die Brückenschaltung fließenden Strom abgeleitet, weil der zeitliche Mittelwert dieses Stroms proportional zur Leistungsaufnahme der Leuchtstofflampen ist. Die Regelgrößen, das heißt, die Istwerte, beider Regelschleifen werden beispielsweise mittels Tiefpassfilter aus dem über die Brückenschaltung fließenden Strom abgeleitet, wobei die Zeitkonstante des zur zweiten Regelschleife gehörenden zweiten Tiefpassfilters kleiner als die Zeitkonstante des zur ersten Regelschleife gehörenden ersten Tiefpassfilters ist. Die Zeitkonstanten sind jeweils an die obengenannten Zeitintervalle der Regelschleifen angepasst. Vorzugsweise werden die Funktionen der beiden Tiefpassfilter von jeweils einem digitalen Filter übernommen, die mit unterschiedlichen, an die obengenannten Zeitintervalle angepassten Abtastfrequenzen arbeiten. Durch die Verwendung digitaler Filter vereinfacht sich der Aufbau der Schaltungsanordnung, weil sie als Bestandteil eines Mikroprozessors ausgebildet werden können.

Vorteilhafterweise ist die zweite Regelschleife als ein Soll-lstwertvergleich ausgebildet, der in vorgegebenen Zeitintervallen fortlaufend wiederholt wird, wobei am Ende eines jeden Zeitintervalls aus dem durch die Brückenschaltung fließenden Strom ein Istwert abgeleitet wird und dieser mit dem als Sollwert dienenden Istwert des unmittelbar vorangegangenen Zeitintervalls verglichen wird, um daraus den zweiten Stellwert für die Steuervorrichtung des Wechselrichters zu generieren.

Das Vorschaltgerät zur Durchführung des erfindungsgemäßen Verfahrens weist einen Wechselrichter mit Halbieiterschaltern, die in einer Brückenschaltung angeordnet sind, eine Steuervorrichtung für die Halbleiterschalter und mindestens einen an den Wechselrichter angeschlossenen, als Resonanzkreis ausgebildeten Lastkreis mit Anschlüssen für mindestens eine Leuchtstofflampe auf, wobei die Steuervorrichtung Mittel zur Variation der Schaltfrequenz der Halbleiterschalter besitzt, um die Leistungsaufnahme der mindestens einen Leuchtstofflampe auf einen vorgebbaren Wert einzustellen, und die Steuervorrichtung Mittel zur Stabilisierung der Leistungsaufnahme der mindestens einen Leuchtstofflampe auf den vorgebbaren Wert besitzt.

Die Mittel zur Stabilisierung der Leistungsaufnahme der mindestens einen Leuchtstoff lampe sind vorzugweise als Differential-Regler, auch D-Regler genannt, ausgebildet, der in vorgegebenen Zeitintervallen die Änderung der Leistungsaufnahme der mindestens einen Leuchtstofflampe überwacht und in Abhängigkeit davon einen Stellwert für die Steuervorrichtung zur Stabilisierung der Leistungsaufnahme auf den vorgebbaren Wert generiert. Zum Einstellen der Helligkeit bzw. Leistungsaufnahme der mindestens einen Leuchtstofflampe auf den gewünschten Wert weist das erfindungsgemäße Vorschaltgerät vorzugsweise einen, im Vergleich zum D-Regler langsamen Proportional-Integral-Regler, auch PI-Regler genannt, auf, der die zeitlich gemittelte Leistungsaufnahme der mindestens einen Leuchtstofflampe mit einem vorgebbaren Sollwert vergleicht. Beide Regler sind vorteilhafterweise als Bestandteil eines Mikroprozessors ausgebildet, der wiederum Bestandteil der Steuervorrichtung ist. Die von beiden Reglern generierten Stellwerte; werden überlagert und in einem digitalen Datenregister des Mikroprozessors gespeichert.

### II_{.} Beschreibung des bevorzugten Ausführungsbeispiels

Nachstehend wird die Erfindung anhand eines bevorzugten Ausführungsbeispiels näher erläutert. Es zeigen:
- Figur 1: Eine schematische Darstellung des erfindungsgemäßen Vorschaltgerätes
- Figur 2: Eine schematische Darstellung der Abhängigkeit des Halbbrückenstroms von der Frequenz des Wechselrichters

In der Figur 1 ist schematisch der Aufbau eines elektronischen Vorschaltgerätes zum erfindungsgcmäßcn Betreiben von einer Leuchtstofflampe dargestellt. Dieses Vorschaltgerät besitzt einen Halbbrückenwechselrichter mit zwei Halbschaltern, insbesondere Transistoren T1, T2, einer Steuervorrichtung ST für die Halbleiterschalter T1, T2 und zwei Anschlüssen +, - für die Gleichspannungsversorgung des Halbbrückenwechselrichters. An den Mittenabgriff M des Halbbrückenwcchselrichters ist ein als Resonanzkreis ausgebildeter Lastkreis angeschlossen. Der Lastkreis umfasst die Resonanzinduktivität L1, den Resonanzkondensator C1, den Koppelkondensator C2, den parallel zum Koppelkondensator C2 angeordneten Entladewiderstand RI und Anschlüsse für die Elektrodenwendeln E1, E2 einer Leuchtstofflampe LP. Die Leuchtstofflampe LP ist derart in dem Lastkreis angeordnet, dass ihre Entladungsstrecke parallel zu dem Resonanzkondensator C1 geschaltet ist und die Elektrodenwendeln E1, E2 in Serie zu dem Resonanzkondensator C1 geschaltet sind. Diese Schaltungsanordnung ist beispielsweise in der Patentschrift EP 0422 255 B1 offenbart. Die Halbleiterschalter T1, T2 werden mittels der Steuervorrichtung ST alternierend aktiviert und deaktiviert, so dass der Lastkreis und die Lampe LP mit einem hochfrequenten Strom beaufschlagt werden, dessen Frequenzen im Bereich von ca. 40 kHz und 150 kHz liegen. Die zum Zünden der Gasentladung in der Leuchtstofflampe LP erforderliche Zündspannung wird mittels der Methode der Resonanzüberhöhung am Resonanzkondensator CI bereitgestellt. Zu diesem Zweck wird die Schaltfrequenz der Halbleiterschalter T1, T2 und damit auch die Frequenz des Stroms im Lastkreis auf einen Wert nahe der Resonanzfrequenz der Resonanzbauteile L1, C1 eingestellt. Nach erfolgter Zündung der Gasentladung in der Leuchtstofflampe LP wird der als Resonanzkreis ausgebildete Lastkreis durch die Impedanz der nun leitfähigen Entladungsstrecke zwischen den Elektroden E1, E2 der Leuchtstofflampe LP bedämpft. Die Impedanz der Entladungsstrecke der Leuchtstoff lampe LP und ihre Leistungsaufnahme sind abhängig von der Frequenz des durch die Lampe LP fließenden Stroms. Diese Tatsache kann zur Regelung der Leistungsaufnahme der Leuchtstofflampe und damit auch zu ihrer Helligkeitsregelung ausgenutzt werden, indem die Schaltfrequenz der Halbleiterschalter T1, T2 mittels der Steuervorrichtung ST entsprechend variiert wird, so dass sie einen mehr oder minder großen Abstand zur Resonanzfrequenz des bedämpften Resonanzkreises besitzt.

Zur Überwachung der Leistungsaufnahme der Leuchtstofflampe LP wird mittels zweier Tiefpassfilter R3, C3 und R4, C4 der durch den Widerstand R2 fließende Halbbrückenstrom ausgewertet, da der durch den Widerstand R2 fließende Halbbrückenstrom während einer Halbwelle - nämlich bei geschlossenem Schalter T2 - mit dem durch die Leuchtstofflampe LP fließenden Strom identisch ist. Der als Integrationsglied wirkende erste Tiefpassfilter R3, C3 bildet am Kondensator C3 einen über mehrere der obengenannten Halbwellen gemittelten Spannungsabfall, der proportional zur Leistungsaufnahme der Leuchtstofflampe LP ist und als Istwert für eine erste Regelschleife zur Helligkeitsregelung und Regelung der Leistungsaufnahme der Leuchtstofflampe dem Eingang des Proportional-Integral-Reglers IR zugeführt wird. Dieser Istwert wird in dem Proportional-Integral-Regler IR mit einem vorgebbaren Sollwert SW verglichen, der der Steuervorrichtung ST von außen, beispielsweise von einem Dimm-Potentiometer oder einer anderen Dimm-Vorrichtung, vorgegeben wird. Der Sollwert SW repräsentiert die gewünschte Helligkeitsstufe oder Leistungsstufe der Leuchtstofflampe LP. In Abhängigkeit von dem Soll-Istwertvergleich ermittelt der Proportional-Integral-Regler IR einen ersten Stellwert zur Steuerung der Schaltfrequenz der Halbleiterschalter T1, T2. Der erste Stellwert wird in dem 14 Bit-Datenregister S1 gespeichert und von der Treiberschalter TR ausgelesen, die Steuersignale für die Basis- bzw.- Gate-Elektrode der Halbleiterschalter T1, T2 generiert. Die erste Regelschleife wird in Zeitabständen von jeweils 1 ms ausgeführt. Das heißt, nach jeweils 1 ms wird mittels des ersten Tiefpasses R3, C3 ein neuer Istwert in den Proportional-Integral-Regler IR eingespeist, mit dem vorgebbaren Sollwert SW verglichen und ein aktualisierter erster Stellwert in das Datenregister S1 geschrieben.

In Figur 2 ist die Frequenzabhängigkeit des Halbbrückenstroms qualitativ dargestellt. Bei der Frequenz fl besitzt die Leuchtstofflampe ihre größte Helligkeit und der Lichtstrom beträgt daher 100% ihres Nennlichtstroms. Wird die Frequenz erhöht, so nimmt der Halbbrückenstrom und damit auch die Leistungsaufnahme sowie der Lichtstrom der Leuchtstofflampe ab. In dem Frequenzbereich Δf, der einem Lichtstrom von ca. 25% bis 10% des Nennlichtstroms entspricht, zeigt der Halbbrückenstrom eine extrem starke Frequenzabhängigkeit, so dass in diesem Bereich instabile Betriebszustände auftreten können.

Um Oszillationen der Leuchtstofflampe zwischen mehreren Betriebszuständen zu vermeiden, wird mittels des zweiten Tiefpassfilters R4, C4, des Differentiellen Reglers DR, des Datenspeichers S2 und des Datenregisters S1 eine zweite Regelschleife realisiert, die deutlich schneller durchlaufen wird als die erste Regelschleife. Mittels des Tiefpassfilters R4, C4 werden in Zeitintervallen von 100 µs Änderungen des durch den Widerstand R2 fließenden Halbbrückenstroms detektiert. Der Differentielle Regler DR führt in zeitlichen Abständen von 100 µs einen Soll-Istwertvergleich durch, wobei als Istwert der jeweils aktuelle, vom Tiefpassfilter R4, C4 ausgewertete Halbbrückenstrom verwendet wird und als Sollwert der im Datenspeicher S2 temporär gespeicherte Istwert des jeweils unmittelbar vorangegangenen Zeitintervalls herangezogen wird. In Abhängigkeit von dem Soll-Istwertvergleich wird von dem Differentiellen Regler DR ein zweiter Stellwert generiert, der dem 14 Bit-Datenregister S1 zugeführt und zu dem ersten Stellwert addiert wird. Aus der Summe der beiden Stellwerte ermittelt die Treiberschaltung TR Signale zur Frequenzsteuerung der Halbleiterschalter T1, T2. Mittels der zweiten Regelschleife wird der Halbbrückenstrom und damit die Leistungsaufnahme sowie die Helligkeit der Leuchtstofflampe auf den gewünschten Wert stabilisiert.

Da Oszillationen zwischen unterschiedlichen Betriebszuständen nur in dem oben erwähnten kritischen Betriebsbereich von ca. 25% bis 10% des Nennlichtstroms der Leuchtstofflampe zu erwarten sind, kann der Differentielle Regler DR außerhalb dieses kritischen Betriebsbereiches deaktiviert werden. Dieses geschieht dadurch, dass der Istwert der zweiten Regelschleife vor dem Soll-lstwertvergleich mit einem Verstärkungsfaktor K multipliziert wird, der abhängig von der gewählten Helligkeitsstufe, das heißt, von dem Sollwert SW der ersten Regelschleife, ist. Beim Betrieb der Leuchtstofflampe LP mit mehr als 25% ihres Nennlichtstroms kann der Verstärkungsfaktor K auf Null reduziert werden.

Beide Regler IR, DR sind als Algorithmen eines programmgesteuert arbeitenden Mikroprozessors ausgebildet, der Bestandteil der Steuervorrichtung ST ist. Gemäß eines weiteren, besonders bevorzugten Ausführungsbeispiels der Erfindung sind das erste C3, R3 und zweite Tiefpassfilter C4, R4 durch jeweils ein digitales Filter ersetzt, wobei das erste digitale Filter die Funktion des ersten Tiefpassfilters C3, R3 und das zweite digitale Filter die Funktion des zweiten Tiefpassfilters C4, R4 übernimmt. Die digitalen Filter sind als Bestandteil der Steuervorrichtung ST und insbesondere als Bestandteil des vorgenannten, programmgesteuert arbeitenden Mikroprozessors ausgebildet. Beide digitalen Filter werten den durch die Brückenschaltung fließenden Strom, das heißt, den Spannungsabfall am Widerstand R2, aus. Ihre Filtereigenschaften sind durch die im Mikroprozessor implementierte Software bestimmt. In allen anderen Details stimmt dieses Ausführungsbeispiel mit dem oben erläuterten ersten Ausführungsbeispiel überein.

## Patentansprüche

1. Verfahren zum Betreiben von Leuchtstofflampen mit Hilfe eines Vorschaltgerätes, das einen Wechselrichter mit Halbleiterschaltern (T1, T2), die in einer Brückenschaltung angeordnet sind, und mit einer Steuervorrichtung (ST) für die Halbleiterschalter (T1, T2) und mindestens einen an den Wechselrichter angeschlossenen, als Resonanzkreis ausgebildeten Lastkreis aufweist, in dem mindestens eine Leuchtstofflampe (LP) betrieben wird, wobei die mindestens eine Leuchtstofflampe (LP) von dem Wechselrichter mit einem hochfrequenten Strom beaufschlagt wird und die Leistungsaufnahme der mindestens einen Leuchtstofflampe (LP) mittels einer ersten Regelschleife durch Variieren der Frequenz des hochfrequenten Stroms auf einen vorgebbaren Wert eingestellt wird,
**dadurch gekennzeichnet, dass** zusätzlich mittels einer zweiten Regelschleife, die in kürzeren Zeitintervallen durchlaufen wird als die erste Regelschleife, die Leistungsaufnahme der mindestens einen Leuchtstofflampe (LP) auf den vorgebbaren Wert stabilisiert wird, wobei zur Durchführung der ersten Regelschleife ein in seiner Größe einstellbarer Sollwert in vorgegebenen Zeitabständen mit einem Istwert verglichen wird, der aus der zeitlich gemittelten Leistungsaufnahme der mindestens einen Leuchtstofflampe (LP) abgeleitet wird, und daraus ein erster Stellwert für die Steuervorrichtung (ST) gebildet wird, und wobei zur Durchführung der zweiten Regelschleife in vorgegebenen Zeitintervallen, die kürzer als die Zeitabstände der ersten Regelschleife sind, die Änderung der Leistungsaufnahme der mindestens einen Leuchtstofflampe (LP) zur Erzeugung eines zweiten Stellwertes für die Steuervorrichtung (ST) ausgewertet wird, und beide Stellwerte zum Erzeugen von Steuersignalen für die Regelung der Schaltfrequenz der Halbleiterschalter (T1, T2) ausgewertet werden.

2. Verfahren nach Anspruch 1, **dadurch gekennzeichnet, dass** zur Durchführung der ersten Regelschleife ein in seiner Größe einstellbarer Sollwert (SW) in vorgegebenen Zeitabständen mit einem Istwert verglichen wird, der aus dem durch die Brückenschaltung fließenden Strom abgeleitet wird, und wobei zur Durchführung der zweiten Regelschleife in vorgegebenen Zeitintervallen, die kürzer als die Zeitabstände der ersten Regelschleife sind, die Änderung des durch die Brückenschaltung fließenden Stroms ausgewertet wird.

3. Verfahren nach Anspruch 2, **dadurch gekennzeichnet, dass** der Istwert für die erste Regelschleife mittels eines ersten Tiefpassfilters (R3, C3) aus dem durch die Brückenschaltung fließenden Strom abgeleitet wird.

4. Verfahren nach Anspruch 2, **dadurch gekennzeichnet, dass** der Istwert für die erste Regelschleife mittels eines ersten digitalen Filters aus dem durch die Brückenschaltung fließenden Strom abgeleitet wird.

5. Verfahren nach den Ansprüchen 1 und 2, **dadurch gekennzeichnet, dass** während der zweiten Regelschleife ein Soll-Istwertvergleich durchgeführt wird, wobei am Ende eines jeden vorgegebenen Zeitintervalls aus dem durch die Brückenschaltung fließenden Strom ein Istwert abgeleitet wird und dieser mit dem als Sollwert dienenden, Istwert des unmittelbar vorangegangenen Zeitintervalls verglichen wird und daraus der zweite Stellwert für die Steuervorrichtung generiert wird.

6. Verfahren nach den Ansprüchen 3 und 5, **dadurch gekennzeichnet, dass** der Istwert für die zweite Regelschleife mittels eines zweiten Tiefpassfilters (R4, C4) aus dem durch die Brückenschaltung fließenden Strom abgeleitet wird, wobei die Zeitkonstante des zweiten Tiefpassfilters kleiner als die Zeitkonstante des ersten Tiefpassfilters ist.

7. Verfahren nach den Ansprüchen 4 und 5, **dadurch gekennzeichnet, dass** der Istwert für die zweite Regelschleife mittels eines zweiten Tiefpassfilters (R4, C4) aus dem durch die Brückenschaltung fließenden Strom abgeleitet wird, wobei die Zeitkonstante des zweiten Tiefpassfilters kleiner als die Zeitkonstante des ersten Tiefpassfilters ist.

8. Verfahren nach Anspruch 1, **dadurch gekennzeichnet, dass** die vorgegebenen Zeitabstände der ersten Regelschleife eine Länge von 1 ms bis 2 ms besitzen.

9. Verfahren nach Anspruch 1, **dadurch gekennzeichnet, dass** die vorgegebenen Zeitintervalle der zweiten Regelschleife eine Länge von 50 µs bis 200 µs besitzen.

## Claims

1. Method for operating fluorescent lamps with the aid of a ballast, which has an inverter having semiconductor switches (T1, T2), which are arranged in a bridge circuit, and having a control apparatus (ST) for the semiconductor switches (T1, T2), and at least one load circuit which is in the form of a resonant circuit, is connected to the inverter, and in which at least one fluorescent lamp (LP) is operated, the inverter applying a radiofrequency current to the at least one fluorescent lamp (LP), and the power consumption of the at least one fluorescent lamp (LP) being set to a predeterminable value by means of a first control loop by varying the frequency of the radiofrequency current, **characterized in that**, in addition, the power consumption of the at least one fluorescent lamp (LP) is stabilized at the predeterminable value by means of a second control loop, which is passed through at shorter time intervals than the first control loop in which, for the purpose of carrying out the first control loop, a desired value which can be set in terms of its magnitude is compared at predetermined time intervals with an actual value which is derived from the power consumption, averaged over time, of the at least one fluorescent lamp (LP), and a first manipulated variable for the control apparatus (ST) is formed from this actual value, and in which, for the purpose of carrying out the second control loop at predetermined time intervals which are shorter than the time intervals for the first control loop, the change in the power consumption of the at least one fluorescent lamp (LP) is evaluated for the purpose of generating a second manipulated variable for the control apparatus (ST), and the two manipulated variables are evaluated in order to generate control signals for regulating the switching frequency of the semiconductor switches (T1, T2).

2. Method according to Claim 1, **characterized in that**, for the purpose of carrying out the first control loop, a desired value (SW) which can be set in terms of its magnitude is compared at predetermined time intervals with an actual value which is derived from the current flowing through the bridge circuit, and in which, for the purpose of carrying out the second control loop at predetermined time intervals which are shorter than the time intervals for the first control loop, the change in the current flowing through the bridge circuit is evaluated.

3. Method according to Claim 2, **characterized in that** the actual value for the first control loop is derived from the current flowing through the bridge circuit by means of a first low-pass filter (R3, C3).

4. Method according to Claim 2, **characterized in that** the actual value for the first control loop is derived from the current flowing through the bridge circuit by means of a first digital filter.

5. Method according to Claims 1 and 2, **characterized in that**, during the second control loop, a comparison of the desired value and the actual value is carried out, an actual value being derived from the current flowing through the bridge circuit at the end of each predetermined time interval and this actual value being compared with the actual value of the directly preceding time interval acting as the desired value, and the second manipulated variable for the control apparatus being generated therefrom.

6. Method according to Claims 3 and 5, **characterized in that** the actual value for the second control loop is derived from the current flowing through the bridge circuit by means of a second low-pass filter (R4, C4), the time constant of the second low-pass filter being smaller than the time constant of the first low-pass filter.

7. Method according to Claims 4 and 5, **characterized in that** the actual value for the second control loop is derived from the current flowing through the bridge circuit by means of a second low-pass filter (R4, C4), the time constant of the second low-pass filter being smaller than the time constant of the first low-pass filter.

8. Method according to Claim 1, **characterized in that** the predetermined time intervals of the first control loop are from 1 ms to 2 ms long.

9. Method according to Claim 1, **characterized in that** the predetermined time intervals of the second control loop are from 50 µs to 200 µs long.

## Revendications

1. Procédé de commande de lampes fluorescentes à l'aide d'un dispositif de montage en amont qui comprend un onduleur avec des commutateurs à semi-conducteurs (T1, T2) disposés en montage en pont et avec un dispositif de commande (ST) pour les commutateurs à semi-conducteurs (T1, T2), et au moins un circuit de charge exécuté en tant que circuit résonnant connecté à l'onduleur, dans lequel au moins une lampe fluorescente (LP) est commandée, un courant de haute fréquence étant appliqué par l'onduleur à l'au moins une lampe fluorescente (LP) et la puissance absorbée de l'au moins une lampe fluorescente (LP) étant réglée, au moyen d'une première boucle de régulation qui fait varier la fréquence du courant de haute fréquence, sur une valeur qui peut être prédéterminée,
**caractérisé en ce que** la puissance absorbée de l'au moins une lampe fluorescente (LP) est stabilisée, en plus, sur la valeur pouvant être prédéterminée au moyen d'une seconde boucle de régulation qui est traversée à des intervalles de temps plus courts que la première boucle de régulation, une valeur théorique de grandeur réglable étant comparée à des intervalles de temps prédéfinis, pour l'exécution de la première boucle de régulation, à une valeur réelle qui est déduite de la puissance absorbée de l'au moins une lampe fluorescente (LP) moyennée dans le temps, et une première valeur de réglage étant formée pour le dispositif de commande (ST) à partir de cette comparaison et, pour l'exécution de la seconde boucle de régulation à des intervalles de temps prédéfinis qui sont plus courts que les intervalles de temps de la première boucle de régulation, la modification de la puissance absorbée de l'au moins une lampe fluorescente (LP) étant analysée pour produire une seconde valeur de réglage pour le dispositif de commande (ST) et les deux valeurs de réglage étant analysées pour produire des signaux de commande pour la régulation de la fréquence de commutation des commutateurs à semi-conducteurs (T1, T2).

2. Procédé selon la revendication 1, **caractérisé en ce qu'**une valeur théorique (SW) de grandeur réglable est comparée à des intervalles de temps prédéfinis, pour l'exécution de la première boucle de régulation, à une valeur réelle qui est déduite du courant circulant à travers le montage en pont, et la modification du courant circulant à travers le montage en pont étant analysée pour l'exécution de la seconde boucle de régulation à des intervalles de temps prédéfinis qui sont plus courts que les intervalles de temps de la première boucle de régulation.

3. Procédé selon la revendication 2, **caractérisé en ce que** la valeur réelle pour la première boucle de régulation est déduite du courant circulant à travers le montage en pont au moyen d'un premier filtre passe-bas (R3, C3).

4. Procédé selon la revendication 2, **caractérisé en ce que** la valeur réelle pour la première boucle de régulation est déduite du courant circulant à travers le montage en pont au moyen d'un premier filtre numérique.

5. Procédé selon les revendications 1 et 2, **caractérisé en ce qu'**une comparaison des valeurs théoriques et réelles est exécutée pendant la seconde boucle de régulation, une valeur réelle étant déduite du courant circulant à travers le montage en pont à la fin de chaque intervalle de temps prédéfini et cette valeur étant comparée à la valeur réelle de l'intervalle de temps immédiatement précédent, qui sert de valeur théorique, et la seconde valeur de réglage pour le dispositif de commande étant générée à partir de cette comparaison.

6. Procédé selon les revendications 3 et 5, **caractérisé en ce que** la valeur réelle pour la seconde boucle de régulation est déduite du courant circulant à travers le montage en pont au moyen d'un second filtre passe-bas (R4, C4), la constante de temps du second filtre passe-bas étant plus petite que la constante de temps du premier filtre passe-bas.

7. Procédé selon les revendications 4 et 5, **caractérisé en ce que** la valeur réelle pour la seconde boucle de régulation est déduite du courant circulant à travers le montage en pont au moyen d'un second filtre passe-bas (R4, C4), la constante de temps du second filtre passe-bas étant plus petite que la constante de temps du premier filtre passe-bas.

8. Procédé selon la revendication 1, **caractérisé en ce que** les intervalles de temps prédéfinis de la première boucle de régulation ont une longueur de 1 ms à 2 ms.

9. Procédé selon la revendication 1, **caractérisé en ce que** les intervalles de temps prédéfinis de la seconde boucle de régulation ont une longueur de 50 µs à 200 µs.
